# EUROPÄISCHE PATENTANMELDUNG

(11) **EP 0 413 175 A1**
(43) Veröffentlichungstag der Anmeldung: **20.02.1991**
(21) Anmeldenummer: 90114241.4
(22) Anmeldetag: 25.07.1990
(51) Int. Cl.: A47F 3/04

(54) **Wärmedämmende Abdeckung an Kühltruhen**

(30) Priorität: 15.08.1989 DE 8909749 U
(71) Anmelder: GETA Gesellschaft für Energietechnik und -Anwendung mbH i.K., D-53619 Rheinbreitbach (DE)
(72) Erfinder: Eming, Winfried, Dipl.-Ing., D-5342 Rheinbreitbach (DE)

(57) **Zusammenfassung**

Bei den bekannten Tiefkühltruhen mit wärmedämmender Abdekkung kondensiert in den Spalten der dicht aneinanderstossenden Abdeckplatten von innen nach außen Luftfeuchtigkeit und bildet Eiszapfen. Außerdem gehört es zur Wirkungsweise solcher Tiefkühltruhen, daß der Kältemittelverdampfer aufgrund der niedrigen Betriebstemperaturen vereist. Diese Vereisung stört die Funktionen und den Betriebsablauf. Die Abdekkung (2) ist mit Luftdurchtrittsöffnungen oder -schlitzen (7) ausgebildet, die den Kühlraum (1a) mit der Umgebungsluft verbinden. Hierdurch kann die gegenüber der Truhen-Kreislaufluft und der Umgebungsluft leichtere feuchte Luft des Abtauvorganges sich durch die Luftaustrittsöffnungen oder -schlitze (7) vertikal nach oben bewegen und wird aus dem Luftkreislauf der Tiefkühltruhe (1) entfernt.

## Beschreibung

Die Erfindung betrifft eine wärmedämmende Abdeckung an oben offenen Kühltruhen, insbesondere Tiefkühltruhen, mit den Kühlraum abdeckenden, aneinanderstoßenden Abdeckplatten, die auf die oberen Ränder der Kühltruhen auflegbar sind.

In Selbstbedienungswarenhäusern werden Kühltruhen zur Aufbewahrung und Präsentation von Lebensmitteln verwendet, in denen entsprechend den gelagerten Lebensmitteln unterschiedliche Temperaturen, zum Beispiel bis zu - 21° C und tiefer, aufrechterhalten werden.

Durch die teilweise großen Temperaturdifferenzen gegenüber der umgebenden Raumluft und durch die offene Präsentation der Waren haben vor allem Tiefkühltruhen erhebliche Kälteverluste.

Zur Vermeidung dieser Kälteverluste, die sehr energieaufwendig sind, und unter Berücksichtigung einer absatzfördernden offenen, nicht verdeckten Warenpräsentation bleibt oft nur der Weg, diese Kälteverluste während der Nacht durch geeignete Abdeckungen aus Dämmaterialien zu reduzieren.

Dies ist in vielen Häusern der Lebensmittelbranche üblich.

Das Bemühen der Betreiber der Warenhäuser, Energie zu sparen, und das entsprechende Angebot der Hersteller der Kühltruhen hat zu geschlossenen Abdeckungen geführt, die im allgemeinen aus einer mehrere Zentimeter dicken Wärmedämmschicht aus Kunststoffschaum mit beidseitiger Beschichtung aus Metall oder Kunststoff besteht sowie einer entsprechenden Kanteneinfassung zur Erfüllung der Hygieneanforderungen.

Diese Abdeckungen werden dicht an dicht nebeneinander auf die Truhenränder gelegt und bilden eine nahezu dichte Fläche mit guten Dämmeigenschaften.

Der Nachteil dieser Abdeckungen besteht darin, daß in den Spalten der aneinanderstoßenden Abdeckplatten von innen nach außen Luftfeuchtigkeit kondensiert und Eiszapfen bildet. Diese fallen spätestens dann, wenn die Abdeckplatten vor Geschäftseröffnung einzeln von den Kühltruhenrändern abgenommen werden, auf die darunter befindlichen Lebensmittel, was in vielen Warenhäusern dazu geführt hat, auf die Nachtabdeckung zu verzichten, um die häßliche Beeinträchtigung der Warenpräsentation durch Eisstücke und ähnliches zu vermeiden.

Es gehört außerdem zur Wirkungsweise solcher Tiefkühltruhen, daß der Kältemittelverdampfer aufgrund der niedrigen Betriebstemperaturen vereist. Diese Vereisung stört die Funktionen und den Betriebsablauf, weshalb es erforderlich ist, den Verdampfer durch Aufwendung von Fremdenergie abzutauen und dadurch dessen Funktionsfähigkeit wiederherzustellen.

Bei den Tiefkühltruhen bekannter Bauart wird ferner die feuchte Luft im Kühlraum im Kreislauf, oftmals unter Antauen der zu kühlenden Ware, so geführt, daß der Anteil an Feuchtigkeit in der Kreislaufluft in vergleichsweise kurzer Zeit sich wiederum als Eis auf den Verdampferoberflächen niederschlägt.

Der Erfindung liegt die Aufgabe zugrunde, diese Schwierigkeiten zu vermeiden und die wärmedämmende Abdeckung so auszubilden, daß bei hoher Energieeinsparung die Bildung von Eiszapfen, Eisstücken und dergleichen und deren Abscheidung auf dem Kühlgut mit Sicherheit vermieden wird.

Diese Aufgabe wird gemäß der Erfindung dadurch gelöst, daß die Abdeckung mit Luftdurchlässen oder -schlitzen ausgebildet ist, die den Kühlraum mit der Umgebungsluft verbinden.

Die Erfindung bewirkt, daß die gegenüber der im Kühlraum der Truhen im Kreislauf geführten Kühlluft und der Umgebungsluft leichtere feuchte Luft des Abtauvorganges sich durch die in der oberen Abdeckung des Kühlraumes vorhandenen Luftaustrittsöffnungen oder -schlitze vertikal nach oben bewegt und aus dem Luftkreislauf der Tiefkühltruhe entfernt wird.

Dies hat zur Folge, daß der Eisansatz an den Kühlaggregaten zurückgeht und die Betriebszeit zwischen zwei Abtauperioden verlängert wird, was zu einer beträchtlichen Verringerung des Energieaufwandes und zu einer Erhöhung der Betriebssicherheit führt.

Die Luftdurchtrittsöffnungen oder -schlitze können entweder in den Abdeckplatten selbst oder zwischen diesen so ausge bildet sein, daß die Dichteunterschiede zwischen der feuchten Kühlraumluft und der Umgebungsluft zu einer selbständigen Entfeuchtung der im Kühlraum im Kreislauf geführten Luft führt.

Dadurch, daß jede Abdeckplatte an mindestens einer Längsseite Abstandshalter zur Anlage an der gegenüberliegenden Längsseite einer benachbarten Abdeckplatte aufweist, werden die Abdeckplatten außerdem nicht mehr dicht an dicht gelagert, sondern zum Beispiel in einem Abstand von etwa 20 bis 40 mm, was etwa der Dicke solcher Abdeckplatten entspricht. Dieser Abstand führt zwar zu einer geringfügigen Beeinträchtigung der Wärmedämmwirkung etwa entsprechend dem von den Luftdurchtrittsöffnungen oder -schlitzen eingenommenen Flächenanteil der gesamten Abdeckfläche, er verhindert aber die Kondensation von Flüssigkeit bzw. das Ausfrieren von Luftfeuchtigkeit durch das ständige Entweichen der im Kühlraum vorhandenen Luftfeuchtigkeit und damit die Eiszapfenbildung an den Kühlaggregaten, am Kühlgut selbst und an der Abdeckung des Kühlraumes.

Die Abstandshalter können gitterförmig mit zur Ebene der Abdeckplatten senkrechten Luftdurchtrittsöffnungen oder -schlitzen ausgebildet sein, vorteilhafterweise aus einem Profilmaterial mit gegenüber der Längsseite der betreffenden Abdeckplatte in zwei parallelen Ebenen gegeneinander versetzten Längsstegen, die an ihren Enden jeweils durch zickzackförmig oder schräg verlaufende Stege fest miteinander verbunden sind.

Jede Abdeckplatte kann aber auch mindestens an den beiden Enden einer ihrer beiden Längsseiten jeweils einen Abstandshalter aufweisen, der entweder an der Längsseite einer benachbarten Abdeckplatte oder an einem daran befestigten gleichartigen Abstandshalter anliegt.

Die Abstandshalter können einen von der Längsseite der Abdeckplatte nach außen gewölbten Querschnitt haben, der entweder kreisbogenförmig, rechteckig, trapezförmig, dreieckig oder ähnlich geformt sein kann.

Die Abstandshalter können aber auch als von der Längsseite der Abdeckplatte nach außen hervorstehende Griffe ausgebildet sein oder die Form von Winkelprofilstücken haben.

Bevorzugte Ausführungsbeispiele der Erfindung sind in der Zeichnung schematisch dargestellt. Es zeigen
Fig. 1 eine Kühltruhe mit einer wärmedämmenden Abdekkung,
Fig. 2 einen vergrößerten Teilschnitt durch die Abdekkung gemäß Schnittlinie II - II von Fig. 1,
Fig. 3 eine perspektivische Ansicht einer Abdeckplatte mit seitlichem Abstandshalter gemäß Fig. 1 und 2,
Fig. 4 eine abgewandelte Ausführungsform solcher Abdeckplatten mit seitlichen Abstandshaltern,
Fig. 5 einen vergrößerten Teilschnitt durch zwei aneinanderstoßende Abdeckplatten gemäß Schnittlinie V - V von Fig. 4,
Fig. 6 eine Draufsicht auf zwei weitere Abdeckplatten mit Abstandshaltern,
Fig. 7 und 8 jeweils Teilschnitte durch zwei mit ihren Abstandshaltern aneinanderstoßende Abdeckplatten gemäß Schnittlinie VII - VII von Fig. 6,
Fig. 9 eine weitere Ausführungsform solcher Abdeckplatten mit seitlichen Abstandshaltern, die als Griffe ausgebildet sind,
Fig. 10 eine gegenüber Fig. 9 vergrößerte Teildarstellung eines solchen Abstandhalters an derartigen Abdeckplatten,
Fig. 11 eine perspektivische Ansicht einer weiteren Abdeckplatte mit seitlichen Abstandshaltern,
Fig. 12 einen Teilschnitt durch zwei derartige benachbarte Abdeckplatten mit seitlichen Abstandshaltern vor dem Aneinanderfügen der beiden Abdeckplatten,
Fig. 13 die mit ihren Abstandshaltern aneinanderliegenden beiden Abdeckplatten,
Fig. 14 eine gegenüber Fig. 11 bis 13 weiter abgewandelte Ausführungsform solcher Abdeckplatten mit seitlichen Abstandshaltern,
Fig. 15 eine Draufsicht auf zwei weitere Abdeckplatten mit Abstandshaltern,
Fig. 16 einen vergrößerten Teilschnitt durch die beiden aneinanderstoßenden Abdeckplatten gemäß Schnittlinie XVI - XVI von Fig. 15 und
Fig. 17 eine vergrößerte Seitenansicht in der Ebene XVII - XVII von Fig. 16.

In Fig. 1 ist eine oben offene Kühltruhe 1 mit einem Kühlraum 1a dargestellt, die auch als Tiefkühltruhe ausgebildet sein kann, mit einer wärmedämmenden oberen Abdeckung 2 aus aneinanderstoßenden Abdeckplatten 3, die auf die oberen Ränder 4 der Kühltruhe 1 gelegt werden. Die Abdeckplatten 3 können selbst mit Luftdurchtrittsöffnungen oder -schlitzen 7 ausgebildet sein, die den Kühlraum 1a mit der Umgebungsluft verbinden.

Jede der gezeigten Abdeckplatten 3 kann aber auch an mindestens einer Längsseite Abstandshalter 5 zur Anlage an der gegenüberliegenden Längsseite 6 einer benachbarten Abdeckplatte 3 aufweisen, wobei die Abstandshalter 5 gitterförmig mit mehreren zur Ebene der Abdeckplatte 3 senkrechten Luftdurchlässen oder -schlitzen 7 ausgebildet sein können.

Bei der in Fig. 1 bis 3 gezeigten Ausführungsform einer solchen wärmedämmenden Abdeckung 2 weist jede Abdeckplatte 3 an einer ihrer Längskanten eine Reihe solcher Luftdurchtrittsöffnungen oder -schlitze 7 auf, die jeweils durch senkrechte Querstege 8 voneinander getrennt sind.

Die Abstandshalter 5 können aber auch, wie in Fig. 4 und 5 gezeigt ist, aus einem Profilmaterial mit gegenüber der Längsseite der Abdeckplatte 3 in zwei parallelen Ebenen gegeneinander versetzten Längsstegen 5a, 5b bestehen, von denen die eine Reihe von Längsstegen 5a an der Längsseite der Abdeckplatte 3 befestigt ist, während die einzelnen Längsstege 5a an ihren Enden jeweils durch zickzackförmig oder schräg verlaufende Zwischenstege 5c fest mit den weiter außen zwischen ihnen jeweils auf Lücke angeordneten Längsstegen 5b verbunden sind.

Bei dieser Ausführungsform sind außer den durch das zickzackförmige Profil gebildeten Luftdurchtrittsöffnungen oder -schlitzen 7 jeweils noch entsprechende Luftdurchtrittsöffnungen oder -schlitze 7a zur glatten Längsseite 6 der benachbarten Abdeckplatte 3 hin vorhanden.

Wie in Fig. 6 bis 8 weiterhin dargestellt ist, kann aber jede Abdeckplatte 3 auch nur an den beiden Enden einer ihrer beiden Längsseiten Abstandshalter 5 aufweisen, die entweder an der Längsseite einer benachbarten Abdeckplatte 3 oder an daran befestigten gleichartigen Abstandshaltern 5 anliegen.

Bei dem in Fig. 6 und 7 gezeigten Ausführungsbeispiel einer solchen wärmedämmenden Abdeckung haben die Abstandshalter 5 einen von der Längsseite der Abdeckplatte 3 nach außen gewölbten Querschnitt. Der Querschnitt der Abstandshalter 5 kann kreisbogenförmig, gegebenenfalls aber auch rechtekkig, trapezförmig, dreieckig oder ähnlich geformt sein, wie dies beispielsweise in Fig. 8 gezeigt ist.

Die Abstandshalter 5 können aber auch, wie in Fig. 9 gezeigt ist, als von einer Längsseite oder gegebenenfalls beiden Längsseiten der Abdeckplatten 3 nach außen hervorstehende Griffe 9 ausgebildet sein, die an den Enden der Längsseiten der Abdeckplatte 3 angeordnet sind und bei aneinandergelegten Abdeckplatten jeweils aneinanderstoßen.

Schließlich können die Abstandshalter 5 auch als von der Längsseite in der Ebene der Abdeckplatte 3 nach außen hervorstehende Winkelprofilstücke 10 ausgebildet sein, wie dies in Fig. 11 bis 14 gezeigt ist.

Zusätzlich zu den von der Oberseite der Abdeckplatte 3 zur Seite gerichteten und nach unten abgewinkelten Winkelprofilstücken 10 kann jede Abdeckplatte 3, wie in Fig. 11 bis 14 im einzelnen gezeigt ist, an der den Winkelprofilstücken 10 gegenüberliegenden Längsseite winkelförmige Gegenstücke 11 mit einem senkrechten Schenkel 12 zur Anlage an dem benachbarten Abstandshalter bzw. an dem Winkelprofilstück 10 und mit einem horizontalen Schenkel 13 aufweisen, der bei aneinanderstoßenden Abdeckplatten 3 auf dem horizontal zur Seite hervorstehenden Winkelprofilstück 10 der benachbarten Abdeckplatte 3 aufliegt. Bei dem Ausführungsbeispiel von Fig. 14 ist das zur Seite gerichtete Winkelprofilstück 10 mit einem U-förmigen Querschnitt ausgebildet und dadurch zusätzlich stabilisiert.

Entsprechend Fig. 15 bis 17 können die Abstandshalter 5 auch als stumpfer Kegel, zylindrisch oder quaderförmig ausgebildet sein. Es können zwei, vier oder mehrere Abstandshalter 5 sein, die an einer Längsseite der Abdeckplatte 3 gemäß Fig. 15 nach außen ragen.

### Liste der Bezugszeichen

1 Kühltruhe
1a Kühlraum
2 Abdeckung
3 Abdeckplatten
4 Ränder
5 Abstandshalter
5a Längsstege
5b Längsstege
5c Zwischenstege
6 Längsseite
7 Luftdurchtrittsöffnungen, -schlitze
7a Luftdurchtrittsöffnungen, -schlitze
8 Querstege
9 Griffe
10 Winkelprofilstücke
11 Gegenstücke
12 Schenkel
13 Schenkel

## Patentansprüche

1. Wärmedämmende Abdeckung (2) an oben offenen Kühltruhen (1), insbesondere Tiefkühltruhen, mit den Kühlraum (1a) abdeckenden, aneinanderstoßenden Abdeckplatten (3), die auf die oberen Ränder (4) der Kühltruhen (1) auflegbar sind, **dadurch gekennzeichnet,** daß die Abdeckung (2) mit Luftdurchtrittsöffnungen oder -schlitzen (7) ausgebildet ist, die den Kühlraum (1a) der Kühltruhe (1) mit der Umgebungsluft verbinden.

2. Wärmedämmende Abdeckung nach Anspruch 1, **dadurch gekennzeichnet,** daß die Luftdurchtrittsöffnungen oder -schlitze (7) in den Abdeckplatten (3) selbst ausgebildet sind.

3. Wärmedämmende Abdeckung nach Anspruch 1, **dadurch gekennzeichnet,** daß die Luftdurchtrittsöffnungen oder -schlitze (7) im Raum zwischen den Abdeckplatten (3) ausgebildet sind.

4. Wärmedämmende Abdeckung nach Anspruch 3, **dadurch gekennzeichnet,** daß jede Abdeckplatte (3) an mindestens einer Längsseite Abstandshalter (5) zur Anlage an der gegenüberliegenden Längsseite einer benachbarten Abdeckplatte (3) aufweist.

5. Wärmedämmende Abdeckung nach Anspruch 4, **dadurch gekennzeichnet**, daß die Abstandshalter (5) gitterförmig mit zur Ebene der Abdeckplatten (3) senkrechten Luftdurchtrittsöffnungen oder -schlitzen (7) ausgebildet sind.

6. Wärmedämmende Abdeckung nach Anspruch 4 oder 5, **dadurch gekennzeichnet,** daß die Abstandshalter (5) aus einem Profilmaterial mit gegenüber der Längsseite der Abdeckplatte (3) in zwei parallelen Ebenen gegeneinander versetzten Längsstegen (5a, 5b) bestehen, die an ihren Enden jeweils durch zickzackförmig oder schräg verlaufende Stege (5c) fest miteinander verbunden sind.

7. Wärmedämmende Abdeckung nach Anspruch 4, **dadurch gekennzeichnet,** daß jede Abdeckplatte (3) mindestens an den beiden Enden einer ihrer beiden Längsseiten jeweils einen Abstandshalter (5) aufweist, der entweder an der Längsseite einer benachbarten Abdeckplatte (3) oder an einem daran befestigten gleichartigen Abstandshalter (5) anliegt.

8. Wärmedämmende Abdeckung nach Anspruch 4, **dadurch gekennzeichnet,** daß die Abstandshalter (5) einen von der Längsseite der Abdeckplatte (3) nach außen gewölbten Querschnitt haben.

9. Wärmedämmende Abdeckung nach Anspruch 4, **dadurch gekennzeichnet,** daß der Querschnitt der Abstandshalter (5) kreisbogenförmig, rechteckig, trapezförmig, dreieckig oder ähnlich geformt ist.

10. Wärmedämmende Abdeckung nach Anspruch 4, **dadurch gekennzeichnet,** daß die Abstandshalter (5) als von der Längsseite der Abdeckplatte (3) nach außen hervorstehende Griffe (9) ausgebildet sind.

11. Wärmedämmende Abdeckung nach Anspruch 4, **dadurch gekennzeichnet,** daß die Abstandshalter (5) als von der Längsseite in der Ebene der Abdeckplatte (3) nach außen hervorstehende Winkelprofilstücke (10) ausgebildet sind.

12. Wärmedämmende Abdeckung nach Anspruch 11, **dadurch gekennzeichnet,** daß jede Abdeckplatte (3) an der den Winkelprofilstücken (10) gegenüberliegenden Längsseite winkelförmige Gegenstükke (11) mit einem senkrechten Schenkel (12) zur Anlage an dem benachbarten Abstandshalter (5 bzw. 10) und mit einem horizontalen Schenkel (13) zur Auflage auf letzterem aufweist.

13. Wärmedämmende Abdeckung nach Anspruch 4, **dadurch gekennzeichnet,** daß jede Abdeckplatte (3) mindestens an den beiden Enden einer ihrer Längsseiten je einen, zwei oder mehrere Abstandshalter (5) aufweist, die als stumpfer Kegel, zylindrisch oder quaderförmig ausgebildet sind.
